# EUROPÄISCHE PATENTSCHRIFT

(11) **EP 1 972 748 B1**
(45) Veröffentlichungstag und Bekanntmachung des Hinweises auf die Patenterteilung: **11.05.2011**
(21) Anmeldenummer: 08004464.7
(22) Anmeldetag: 11.03.2008
(51) Int. Cl.: E06B 3/54, E06B 1/38, E06B 1/36, E04B 2/88, E04D 3/08

(54) **Fassaden-und/oder Lichtdachkonstruktion**
Construction of a facade roof or sun roof
Construction de façades et/ou de toit vitré

(30) Priorität: 17.03.2007 DE 102007012854
(43) Veröffentlichungstag der Anmeldung: 24.09.2008
(73) Patentinhaber: HYDRO ALUMINIUM AS, 0240 Oslo (NO)
(72) Erfinder: Brüderl, Dietmar, 88451 Dettingen (DE); Tamfu, Oliver, 89077 Ulm (DE); Xu, Jiaxian, 89077 Ulm (DE)
(74) Vertreter: Dziewior, Joachim

(56) Entgegenhaltungen:
- WO-A2-2004/063517
- NL-C2- 1 016 724

## Beschreibung

Die Erfindung betrifft eine Fassaden- und/oder Lichtdachkonstruktion mit wenigstens einer an einer Unterkonstruktion festgelegten Isolierglasscheibe, die randseitig zumindest in Teilbereichen mit einer Nut versehen ist, in die ein Haltearm eines Glashalters eingreift, der an einem eine Schraubnut aufweisenden Anschlußprofil der Unterkonstruktion befestigt ist.

Insbesondere bei sogenannten Ganzglasfassaden von Gebäuden werden Glashalter benötigt, die auf möglichst unauffällige Weise für eine Halterung der Isolierglasscheiben sorgen, wobei die Glashalter entweder bereits vor Anbringung der Isolierglasscheiben oder auch erst danach montiert werden.

Aus dem Dokument WO 2004 063517 ist bereits eine derartige Konstruktionen bekannt.

Der Erfindung liegt die Aufgabe zugrunde, eine Fassaden- und/oder Lichtdachkonstruktion der eingangs genannten Art derart weiterzuentwickeln, dass sowohl die Montage des Glashalters als auch die anschließende Befestigung der Isolierglaselemente auf einfache Weise und insbesondere mit üblichem Werkzeug erfolgen kann.

Diese Aufgabe wird nach der Erfindung dadurch gelöst, dass der Haltearm an einem Aufsatzsockel des Glashalters schwenkbar angeschlossen ist, wobei der Aufsatzsockel ein im wesentlichen U-förmiges Anschlußelement aufweist und mit diesem auf das Anschlußprofil fest aufgesetzt ist.

Der durch die Erfindung erreichte Vorteil besteht im wesentlichen darin, dass der Glashalter zunächst am Anschlußprofil befestigt werden kann und anschließend durch den schwenkbar ausgebildeten Haltearm die eigentliche Fixierung der Isolierglasscheibe erfolgen kann.

Um die Anbringung des Glashalters am Anschlußprofil besonders einfach zu gestalten, wird im Rahmen der Erfindung vorgeschlagen, dass die beiden Schenkel des Anschlußelements an ihren Innenflächen mit vorstehenden Rippen versehen sind, die klemmend in eine Verzahnung an den Außenflächen des Anschlußprofils greifen.

Weiter hat es sich im Rahmen der Erfindung als vorteilhaft erwiesen, wenn der Aufsatzsockel eine Lagerbuchse trägt, auf der der Haltearm mittels einer Steckhülse drehbar gelagert ist. Hierdurch wird auf einfache Weise das Verschwenken des Haltearms ermöglicht.

Von besonderem Vorteil ist es hierbei, wenn die Lagerbuchse mit Rastklinken versehen ist, die eine Ringschulter an der Innenmantelfläche der Steckhülse hintergreift. Auf diese Art und Weise läßt sich der Glashalter besonders einfach zusammensetzen, wobei darüber hinaus sogar die Möglichkeit besteht, zunächst nur den Aufsatzsockel des Glashalters zu montieren, um anschließend erst den Haltearm mit der Steckhülse auf die Lagerbuchse aufzusetzen.

Hierzu ist es weiter von Vorteil, wenn die Lagerbuchse von Federlamellen gebildet ist, die durch axial verlaufende Freischneidungen voneinander beabstandet sind, wobei die Rastklinken an den freien Enden der Federlamellen angeordnet sind.

Weiter wird im Rahmen der Erfindung vorgeschlagen, dass die Steckhülse an ihrer zum Aufsatzsockel weisenden Stirnfläche mit sägezahnförmigen Kulissenvorsprüngen versehen sind, denen im Aufsatzsockel entsprechend geformte Kulissenausnehmungen zugeordnet sind, wobei die Kulissenvorsprünge zu den Kulissenausnehmungen so ausgerichtet sind, dass sie in gegenseitigen Eingriff sind, wenn der Haltearm in die Nut der Isolierglasscheibe greift. Hierdurch wird erreicht, dass bei Drehung der Steckhülse mit den Haltearmen diese in Richtung zur Unterkonstruktion hin verlagert werden, wodurch die Isolierglasscheiben eine Anpresskraft ebenfalls in Richtung zur Unterkonstruktion erfahren.

Die Kulissenvorsprünge sind hierbei vorteilhafterweise gleichmäßig verteilt über den Umfang angeordnet.

Um eine genaue Ausrichtung der Haltearme nach Befestigung der Isolierglasscheiben sicherzustellen, hat es sich als zweckmäßig erwiesen, wenn am Aufsatzsockel eine Anschlagleiste für eine axial an der Steckhülse verlaufende Anschlagrippe vorgesehen ist. Somit kann sich die Steckhülse nur soweit auf dem Aufsatzsockel verdrehen, bis der Haltearm im wesentlichen senkrecht zum Rand der Isolierglasscheibe ausgerichtet ist.

Der Glashalter selbst wird zweckmäßigerweise mittels einer selbstschneidenden oder- furchenden, in den Schraubkanal greifenden und koaxial in der Steckhülse verlaufenden Schraube am Anschlußprofil gesichert, die sich mit ihrem Kopf in einer Aufnahme der Steckhülse abstützt.

Die Steckhülse kann entweder einen Haltearm oder aber zwei gestreckt zueinander ausgerichtete Haltearme aufweisen, je nachdem, ob sie mitten in einem Feld von Isolierglasscheiben oder an deren Rand angebracht wird.

Um definierte Andruckkräfte zu erreichen, ist es weiter von Vorteil, wenn die Haltearme an ihrem freien Ende ballig geformt sind.

Im folgenden wird die Erfindung an einem in der Zeichnung dargestellten Ausführungsbeispiel näher erläutert; es zeigen:
- Fig. 1: eine perspektivische Darstellung einer Fassadenkonstruktion, nur teilweise wiedergegeben,
- Fig. 2: in den Teilfiguren a bis c den Glashalter in noch nicht zusammengesetztem Zustand,
- Fig. 3: eine der Figur 1 entsprechende Darstellung, jedoch ohne Isolierglasscheiben und bei aufgesetztem Glashalter.

Die in der Zeichnung nur teilweise wiedergegebene Fassadenkonstruktion stellt eine sogenannte Ganzglasfassade dar, bei welcher Isolierglasscheiben 1 an einer hier in Form eines Pfostens wiedergebenen Unterkonstruktion 2 eingeschlossen sind, wobei an der Außenfläche keine Befestigungselemente für die Isolierglasscheibe 1 zu sehen sind. Dazu sind die Isolierglasscheiben 1 randseitig zumindest in Teilbereichen mit einer Nut 3 versehen, in die ein Haltearm 4 eines Glashalters 5 eingreift, wobei der Glashalter 5 an einem eine Schraubnut aufweisenden Anschlußprofil 6 der Unterkonstruktion 2 befestigt ist.

Im einzelnen ist der Haltearm 4 des Glashalters 5 an einem Aufsatzsockel 7 des Glashalters 5 schwenkbar angeschlossen, so dass der Glashalter 5 sowohl vor als auch nach der Anbringung der Isolierglasscheiben 1 montiert werden kann, wie dies aus den Figuren 1 bzw. 3 zu ersehen ist.

Der Aufsatzsockel 7 selbst weist ein im wesentlichen U-förmiges Anschlußelement 8 auf, mit welchem er auf das Anschlußprofil 6 fest aufgesetzt ist. Dazu sind die beiden Schenkel des Anschlußelements 8 an ihren Innenflächen mit vorstehenden Rippen 9 versehen, die klemmend in eine Verzahnung 10 an den Außenflächen des Anschlußprofils 6 greifen.

Wie sich insbesondere aus der Figur 2 ersehen läßt, trägt der Aufsatzsockel 7 eine Lagerbuchse 11, auf der der Haltearm 4 mittels einer Steckhülse 12 drehbar gelagert ist.

Die Lagerbuchse 11 ist mit Rastklinken 13 versehen, die eine Ringschulter 14 an der Innenmantelfläche der Steckhülse 12 hintergreift. Weiter ist die Lagerbuchse 11 von Federlamellen gebildet, die durch axial verlaufende Freischneidungen 15 voneinander beabstandet sind, wobei die Rastklinken 13 an den freien Enden der Federlamellen angeordnet sind. Hierdurch besteht die Möglichkeit, die Steckhülse 12 einfach auf die Lagerbuchse 11 aufzuschieben, wodurch sich die Federlamellen vorübergehend verformen, um anschließend mit ihren Rastklinken 13 hinter der Ringschulter 14 einzugreifen.

Wie sich weiter aus der Figur 2 ersehen läßt, ist die Steckhülse 12 an ihrer zum Aufsatzsockel 7 weisenden Stirnfläche mit sägezahnförmigen Kulissenvorsprüngen 16 versehen, denen im Aufsatzsockel 7 entsprechend geformte Kulissenausnehmungen 17 zugeordnet sind. Durch diese Kulissenvorsprünge 16 bzw. Kulissenausnehmungen 17 wird ein axialer Bewegungshub der Steckhülse 12 gegenüber der Lagerbuchse 11 erreicht, wodurch es möglich ist, bei der Montage des Glashalters 5 eine Anpresskraft der Isolierglasscheibe 1 gegen die Unterkonstruktion 2 zu erreichen. Hierzu müssen die Kulissenvorsprünge 16 zu den Kulissenausnehmungen 17 so ausgerichtet sein, dass sie in gegenseitigem Eingriff sind, wenn der Haltearm 4 in die Nut 3 der Isolierglasscheibe 1 greift.

Wie sich weiter aus der Zeichnung ersehen läßt sind die Kulissenvorsprünge 16 hierbei gleichmäßig verteilt über den Umfang angeordnet.

Am Aufsatzsockel 7 ist weiter eine Anschlagleiste 18 für eine axial an der Steckhülse 12 verlaufende Anschlagrippe 19 vorgesehen, die dazu dient, bei der Montage des Glashalters 5 dafür zu sorgen, dass der Haltearm 4 in optimaler Ausrichtung, also senkrecht zum Rand der Isolierglasscheibe 1 ausgerichtet ist, um maximalen Halt der Isolierglasscheibe 1 zu gewährleisten.

Der Glashalter 5 selbst wird mittels einer selbstschneidenden oder- furchenden, in den Schraubkanal des Anschlußprofils 6 greifenden Schraube 20 gesichert, die koaxial in der Steckhülse 12 verläuft. Die Steckhülse 12 ist hierzu mit einer Aufnahme 21 versehen, in der sich der Kopf der Schraube 20 abstützt. Die Anordnung der Schraube 20 in der Steckhülse 12 kann dabei so erfolgen, dass die Steckhülse 12 beim Drehen der Schraube 20 unter Raibschluß mitgenommen wird, die Haltearme 4 also beim Eindrehen der Schraube 20 selbsttätig in die Nut 3 einschwenken.

Bei dem in der Zeichnung dargestellten Ausführungsbeispiel weist die Steckhülse 12 zwei gestreckt zueinander ausgerichtete Haltearme 4 auf; sofern der Glashalter 5 am Rand einer Fassadenfläche angeordnet wird, trägt die Steckhülse 12 dagegen nur einen Haltearm 4. Um hierbei definierte Andruckkraft sicher zu stellen, sind die Haltearme 4, wie in den Figuren 2a und 2b angeordnet, an ihrem freien Ende ballig geformt.

## Patentansprüche

1. Fassaden- und/oder Lichtdachkonstruktion mit wenigstens einer an einer Unterkonstruktion (2) festgelegten Isolierglasscheibe (1), die randseitig zumindest in Teilbereichen mit einer Nut (3) versehen ist, in die ein Haltearm (4) eines Glashalters (5) eingreift, der an einem eine Schraubnut aufweisenden Anschlußprofil (6) der Unterkonstruktion (2) befestigt ist, **dadurch gekennzeichnet, daß** der Haltearm (4) an einem Aufsatzsockel (7) des Glashalters (5) schwenkbar angeschlossen ist, wobei der Aufsatzsockel (7) ein im wesentlichen U-förmiges Anschlußelement (8) aufweist und mit diesem auf das Anschlußprofil (6) fest aufgesetzt ist.

2. Fassaden- und/oder Lichtdachkonstruktion nach Anspruch 1, **dadurch gekennzeichnet, daß** die beiden Schenkel des Anschlußelements (8) an ihren Innenflächen mit vorstehenden Rippen (9) versehen sind, die klemmend in eine Verzahnung (10) an den Außenflächen des Anschlußprofils (6) greifen.

3. Fassaden- und/oder Lichtdachkonstruktion nach Anspruch 1 oder 2, **dadurch gekennzeichnet, daß** der Aufsatzsockel (7) eine Lagerbuchse (11) trägt, auf der der Haltearm (4) mittels einer Steckhülse (12) drehbar gelagert ist.

4. Fassaden- und/oder Lichtdachkonstruktion nach Anspruch 3, **dadurch gekennzeichnet, daß** die Lagerbuchse (11) mit Rastklinken (13) versehen ist, die eine Ringschulter (14) an der Innenmantelfläche der Steckhülse (12) hintergreift.

5. Fassaden- und/oder Lichtdachkonstruktion nach Anspruch 4, **dadurch gekennzeichnet, daß** die Lagerbuchse (11) von Federlamellen gebildet ist, die durch axial verlaufende Freischneidungen (15) voneinander beabstandet sind, wobei die Rastklinken (13) an den freien Enden der Federlamellen angeordnet sind.

6. Fassaden- und/oder Lichtdachkonstruktion nach einem der Ansprüche 3 bis 5, **dadurch gekennzeichnet, daß** die Steckhülse (12) an ihrer zum Aufsatzsockel (7) weisenden Stirnfläche mit sägezahnförmigen Kulissenvorsprüngen (16) versehen ist, denen im Aufsatzsockel (7) entsprechend geformte Kulissenausnehmungen (17) zugeordnet sind, wobei die Kulissenvorsprünge (16) zu den Kulissenausnehmungen (17) so ausgerichtet sind, daß sie im gegenseitigen Eingriff sind, wenn der Haltearm (4) in die Nut (3) der Isolierglasscheibe (1) greift.

7. Fassaden- und/oder Lichtdachkonstruktion nach Anspruch 6, **dadurch gekennzeichnet, daß** die Kulissenvorsprünge (16) gleichmäßig verteilt über den Umfang angeordnet sind.

8. Fassaden- und/oder Lichtdachkonstruktion nach einem der Ansprüche 3 bis 7, **dadurch gekennzeichnet, daß** am Aufsatzsockel (7) eine Anschlagleiste (18) für eine axial an der Steckhülse (12) verlaufende Anschlagrippe (19) vorgesehen ist.

9. Fassaden- und/oder Lichtdachkonstruktion nach einem der Ansprüche 3 bis 8, **dadurch gekennzeichnet, daß** der Glashalter (5) mittels einer selbstschneidenden oder -furchenden, in die Schraubnut des Anschlußprofils (6) greifenden und koaxial in der Steckhülse (12) verlaufenden Schraube (20) am Anschlußprofil (6) gesichert ist, die sich mit ihrem Kopf in einer Aufnahme (21) der Steckhülse (12) abstützt.

10. Fassaden- und/oder Lichtdachkonstruktion nach einem der Ansprüche 3 bis 8, **dadurch gekennzeichnet, daß** die Steckhülse (12) einen Haltearm (4) oder zwei gestreckt zueinander ausgerichtete Haltearme (4) aufweist.

11. Fassaden- und/oder Lichtdachkonstruktion nach einem der Ansprüche 1 bis 8, **dadurch gekennzeichnet, daß** die Haltearme (4) an ihrem freien Ende ballig geformt sind.

## Claims

1. A facade and/or glazed roof structure having at least one insulating glass pane (1) which is fixed to a substructure (2) and which is provided at its edge at least in partial regions with a groove (3) into which engages a holding arm (4) of a glass holder (5) which is fixed to a connecting profile (6) of the substructure (2), that has a screw groove, **characterised in that** the holding arm (4) is pivotably connected to an attachment support (7) of the glass holder (5), wherein the attachment support (7) has a substantially U-shaped connecting element (8) and is fixedly fitted therewith on to the connecting profile (6).

2. A facade and/or glazed roof structure according to claim 1 **characterised in that** the two limbs of the connecting element (8) are provided at their inside surfaces with projecting ribs (9) which engage clampingly into a tooth arrangement (10) at the outside surfaces of the connecting profile (6).

3. A facade and/or glazed roof structure according to claim 1 or claim 2 **characterised in that** the attachment support (7) carries a mounting bush (11) on which the holding arm (4) is mounted rotatably by means of a plug-in sleeve (12).

4. A facade and/or glazed roof structure according to claim 3 **characterised in that** the mounting bush (11) is provided with latching pawls (13) which engage behind an annular shoulder (14) at the inside peripheral surface of the plug-in sleeve (12).

5. A facade and/or glazed roof structure according to claim 4 **characterised in that** the mounting bush (11) is formed by spring tongues spaced from each other by axially extending cut-outs (15), the latching pawls (13) being arranged at the free ends of the spring tongues.

6. A facade and/or glazed roof structure according to one of claims 3 to 5 **characterised in that** the plug-in sleeve (12) at its end facing towards the attachment support (7) is provided with sawtooth-shaped sliding connecting projections (16) with which there are associated sliding connecting recesses (17) correspondingly formed in the attachment support (7), wherein the sliding connecting projections (16) are so oriented relative to the sliding connecting recesses (17) that they are in mutual engagement when the holding arm (4) engages into the groove (3) in the insulating glass pane (1).

7. A facade and/or glazed roof structure according to claim 6 **characterised in that** the sliding connecting projections (16) are arranged distributed uniformly over the periphery.

8. A facade and/or glazed roof structure according to one of claims 3 to 7 **characterised in that** provided on the attachment support (7) is an abutment bar (18) for an abutment rib (19) extending axially on the plug-in sleeve (12).

9. A facade and/or glazed roof structure according to one of claims 3 to 8 **characterised in that** the glass holder (5) is secured to the connecting profile (6) by means of a self-tapping or self-grooving screw (20) which engages into the screw groove of the connecting profile (6) and which extends coaxially in the plug-in sleeve (12) and which is supported with its head in a receiving means (21) of the plug-in sleeve (12).

10. A facade and/or glazed roof structure according to one of claims 3 to 8 **characterised in that** the plug-in sleeve (12) has a holding arm (4) or two holding arms (4) which are oriented in straight relationship with each other.

11. A facade and/or glazed roof structure according to one of claims 1 to 8 **characterised in that** the holding arms (4) are of a spherical shape at their free end.

## Revendications

1. Construction de façade et/ou de toit vitré avec au moins une vitre isolante (1) fixée sur une structure de support (2), qui est pourvue du côté du bord, au moins dans des zones partielles, d'une rainure (3) dans laquelle s'engage un bras de retenue (4) d'un soutien de vitre (5), qui est fixé sur un profilé de raccordement (6) de la structure de support (2) présentant une rainure de vissage, **caractérisée en ce que** le bras de retenue (4) est assemblé de façon pivotante à un socle d'appui (7) du soutien de vitre (5), dans laquelle le socle d'appui (7) présente un élément de raccordement essentiellement en forme de U (8) et est posé fermement avec celui-ci sur le profilé de raccordement (6).

2. Construction de façade et/ou de toit vitré selon la revendication 1, **caractérisée en ce que** les deux ailes de l'élément de raccordement (8) sont dotées sur leurs faces intérieures de nervures saillantes (9), qui s'engagent par serrage dans une denture (10) sur les faces extérieures du profilé de raccordement (6).

3. Construction de façade et/ou de toit vitré selon la revendication 1 ou 2, **caractérisée en ce que** le socle d'appui (7) porte un coussinet (11), sur lequel le bras de retenue (4) est monté de façon rotative au moyen d'une douille d'engagement (12).

4. Construction de façade et/ou de toit vitré selon la revendication 3, **caractérisée en ce que** le coussinet (11) est muni de cliquets d'arrêt (13), qui s'accrochent derrière un épaulement annulaire (14) sur la surface latérale intérieure de la douille d'engagement (12).

5. Construction de façade et/ou de toit vitré selon la revendication 4, **caractérisée en ce que** le coussinet (11) est formé par des lamelles de ressort, qui sont espacées l'une de l'autre par des découpes libres s'étendant axialement (15), dans laquelle les cliquets d'arrêt (13) sont disposés aux extrémités libres des lamelles de ressort.

6. Construction de façade et/ou de toit vitré selon l'une quelconque des revendications 3 à 5, **caractérisée en ce que** la douille d'engagement (12) est munie, sur sa face frontale orientée vers le socle d'appui (7), de saillies de coulisse en dents de scie (16), auxquelles des logements de coulisse de forme correspondante sont associés dans le socle d'appui (7), dans laquelle les saillies de coulisse (16) sont orientées vers les logements de coulisse (17) de telle manière qu'ils se trouvent en prise mutuelle lorsque le bras de retenue (4) s'engage dans la rainure (3) de la vitre isolante (1).

7. Construction de façade et/ou de toit vitré selon la revendication 6, **caractérisée en ce que** les saillies de coulisse (16) sont uniformément réparties sur la périphérie.

8. Construction de façade et/ou de toit vitré selon l'une quelconque des revendications 3 à 7, **caractérisée en ce qu'**il est prévu sur le socle d'appui (7) une barrette de butée (18) pour une nervure de butée (19) s'étendant axialement sur la douille d'engagement (12).

9. Construction de façade et/ou de toit vitré selon l'une quelconque des revendications 3 à 8, **caractérisée en ce que** le soutien de vitre (5) est fixé sur le profilé de raccordement (6) au moyen d'une vis auto-taraudeuse ou auto-rainureuse (20), s'engageant dans la rainure de vissage du profilé de raccordement (6) et s'étendant coaxialement dans la douille d'engagement (12), et qui prend appui par sa tête dans un logement (21) de la douille d'engagement (12).

10. Construction de façade et/ou de toit vitré selon l'une quelconque des revendications 3 à 8, **caractérisée en ce que** la douille d'engagement (12) présente un bras de retenue (4) ou deux bras de retenue (4) alignés en ligne droite l'un par rapport à l'autre.

11. Construction de façade et/ou de toit vitré selon l'une quelconque des revendications 1 à 8, **caractérisée en ce que** les bras de retenue (4) ont une forme bombée à leurs extrémités libres.
